# EUROPÄISCHE PATENTSCHRIFT

(11) **EP 0 273 941 B1**
(45) Veröffentlichungstag und Bekanntmachung des Hinweises auf die Patenterteilung: **23.05.1990**
(21) Anmeldenummer: 87904229.9
(22) Anmeldetag: 10.07.1987
(51) Int. Cl.: D04B 21/06, D04B 23/12

(54) **TEXTILES FLÄCHENGEBILDE SOWIE VERFAHREN UND KETTENWIRKMASCHINE ZUR HERSTELLUNG DESSELBEN**
FLAT TEXTILE FABRIC AND WARP-KNITTING MACHINE FOR PRODUCING THE SAME
TISSU PLAT ET METIER CHAINE

(30) Priorität: 22.07.1986 CH 2925/86
(43) Veröffentlichungstag der Anmeldung: 13.07.1988
(73) Patentinhaber: Textilma AG, 6052 Hergiswil (CH)
(72) Erfinder: SPEICH, Francisco, CH-5264 Gipf-Oberfrick (CH); MUELLER, Jakob, CH-6362 Stansstad (CH)
(74) Vertreter: Schmauder, Klaus Dieter
(86) Internationale Anmeldenummer: CH8700085
(87) Internationale Veröffentlichungsnummer: WO8800627

(56) Entgegenhaltungen:
- EP-A- 0 032 871
- WO-A-85/04911
- DE-A- 3 304 326
- DE-C- 500 325
- GB-A- 163 372

## Beschreibung

Die Erfindung betrifft ein textiles Flächengebilde gemäss Oberbegriff des Anspruches 1, sowie ein Verfahren zu dessen Herstellung gemäss Oberbegriff des Anspruches 14 und eine Kettenwirkmaschine zur Durchführung des Verfahrens gemäss Oberbegriff des Anspruches 18.

Textile Flächengebilde, die ein Grundgewirk aufweisen mit dem Musterfäden verbunden sind, Verfahren zu deren Herstellung und entsprechende Kettenwirkmaschinen sind in zahlreichen Ausführungsformen bekannt und es wird hier lediglich beispielsweise auf die DE-OSen 27 21 024,27 58 421 und 29 33 841 verwiesen.

Aufgabe der Erfindung ist es, ein neuartiges textiles Flächengebilde mit einer neuartigen Mustermöglichkeit zu schaffen, sowie ein Verfahren und eine Kettenwirkmaschine zu dessen Herstellung anzugeben.

Die Aufgabe wird erfindungsgemäss gelöst durch:
a) ein textiles Flächengebilde gemäss Anspruch 1;
b) ein Verfahren zur Herstellung des textilen Flächengebildes gemäss Anspruch 14 und
c) eine Kettenwirkmaschine zur Durchführung des Verfahrens gemäss Anspruch 18.

Das neuartige textile Flächengebilde zeichnet sich durch eine besonders ausgeprägte aufgesetzte Musterung aus, wobei Musterung hier im allgemeinsten Sinne verstanden werden soll und auch technische Aspekte beinhalten soll. So kann beispielsweise der Musterfaden relativ dick ausgeführt werden und Oesen bilden, die beispielsweise zur Befestigung dienen können, wie dies bei Gardinenbändern zur Befestigung von Gleitern und Rollen der Fall ist. Im übrigen kann der Musterfaden die verschiedensten Farben aufweisen, und in den verschiedensten Formen gelegt sein wie z.B. zu Figuren, Picots, Fransen usw. Auch die Anordnung mehrer verschiedener farbiger Musterfäden ist möglich. Ein solches textiles Flächengebilde weist auf der der Musterung abgewandten Seite eine glatte Fläche auf, sodass eine Verbindung mit einem anderen Gebilde, z.B. einem Kleidungsstück einfacher und für dieses schonender ist. Auch das Tragen eines solchen Flächgebildes am Körper einer Person ist angenehmer. Das Flächengebilde kann porös gemacht werden und trotzdem eine Quersteifigkeit aufweisen, indem zusätzliche Schussfäden eingelegt werden. Beim in die Längeziehen behält das Flächengebilde seine Breite bei.

Vorteilhafte Ausgestaltungen des textilen Flächengebildes sind in den Ansprüchen 2 bis 13 beschrieben, vorteilhafte Ausgestaltungen des Verfahrens in den Ansprüchen 15 bis 17 und vorteilhafte Ausgestaltungen der Kettenwirkmaschine in den Ansprüchen 19 und 20.

Es ist grundsätzlich möglich, den Hilfskettfaden nach Art eines Nähwirkverfahrens mit dem Grundgewirk zu verbinden. Wesentlich einfacher und festigkeitsmässig günstiger ist eine Ausbildung nach Anspruch 2. Es ist möglich, mindestens einen Hilfskettfaden gemäss Anspruch 3 anzuordnen, wobei sowohl eine Ausgestaltung nach Anspruch 4 als auch nach Anspruch 5 möglich ist. In der Regel werden Hilfskettfäden jedoch innerhalb des Grundgewebes angeordnet. Die Maschenstäbchen der Hilfskettfäden können gemäss Anspruch 6 benachbart sein oder gemäss Anspruch 7 Abstand voneinander aufweisen. Im letzteren Falle ergibt sich eine grössere Stabilität der Befestigung des Musterfadens am Grundgewirk. Falls ein freies Aufliegen des Musterfadens auf dem Grundgewirk unerwünscht ist, können soviele Hilfskettfäden angeordnet werden, dass die ganze Breite der Musterung erfasst wird. Von Vorteil ist es jedoch, wenn der Musterfaden teilweise frei am Grundgewirk anliegt, wobei insbesondere eine Ausbildung nach Anspruch 8 von Vorteil ist, die auch eine Ausgestaltung nach Anspruch 9 ermöglicht. Der Musterfaden kann an jeder Maschenreihe angebunden werden, vorteilhaft ist jedoch eine Ausgestaltung nach Anspruch 10, wobei dann der Musterfaden zwischen benachbarten Anbindungen über ein oder mehrere Maschenreihen frei liegt.

Der Musterfaden kann ein nicht dehnbarer Faden oder ein elastischer Faden gemäss Anspruch 11 sein. Die Stärke des Musterfadens kann jener der Fäden des Grundgewirks oder der Hilfskettfäden entsprechen. Vorteilhaft ist jedoch eine Ausgestaltung nach Anspruch 12. Ein dickerer Musterfaden begünstigt dabei nicht nur die Musterbildung, sondern gestattet es auch, dem Muster eine technische Bedeutung zu geben. So kann der Musterfaden beispielsweise in Fransen bzw. Schlaufen gelegt werden, die seitlich des Grundgewirks vorstehen und zur Befestigung von Haken und Oesen dienen, so wie dies beispielsweise für Gardinenbänder der Fall ist.

Der Anspruch 14 beinhaltet ein besonders einfaches Verfahren und der Anspruch 18 eine besonders einfache Kettenwirkmaschine zur Herstellung des textilen Flächengebildes.

Die Kettenwirkmaschine kann zweckmässigerweise nach Anspruch 19 weitergebildet sein, wenn freiliegende Schlaufen bzw. Fransen gebildet werden sollen. Zweckmässig ist auch eine Ausgestaltung nach Anspruch 20.

Ausführungsbeispiele des Gegenstandes der Erfindung werden nachfolgend anhand der Zeichnungen näher beschrieben, dabei zeigen:
Figur 1 ein erstes textiles Flächengebilde im Ausschnitt;
Figur 2 ein zweites textiles Flächengebilde im Ausschnitt;
Figur 3 ein drittes textiles Flächengebilde im Ausschnitt;
Figur 4 ein viertes textiles Flächengebilde im Ausschnitt;
Figur 5 den Wirkbereich einer Kettenwirkmaschine in der Phase nach dem Abschlagen der Maschen, in Seitenansicht und in schematischer Darstellung;
Figur 6 die Kettenwirkmaschine der Figur 5 in der Phase des Einlegens der Kettfäden und der Hilfskettfäden.

Die Figur 1 zeigt ein textiles Flächengebilde, welches ein Grundgewirk 2 aufweist, das aus einzelnen Maschenstäbchen 4 gebildet ist, die aus Kettfäden 6 bestehen. Die Maschenstäbchen 4 sind durch Schüsse 8 eines Schussfadens 10 miteinander verbunden. Auf der dargestellten Seite des Grundgewirkes 2 liegt ein Musterfaden 12, der mittels zweier Hilfskettfäden 14 mit dem Grundgewirk 2 verbunden ist. Hierzu sind die Hilfskettfäden 14 jeweils zusammen mit einem Kettfaden 6 zu den Maschenstäbchen 4 verwirkt, wobei der Musterfaden 12 jeweils zwischen dem Kettfaden 6 und dem Hilfskettfaden 14 verläuft. Die Maschenstäbchen der Hilfskettfäden 14 sind mit Abstand voneinander angeordnet, der im gezeigten Beispiel 3 Maschenstäbchen 4 beträgt. Der Musterfaden 12 ist nicht an jeder Maschenreihe 16 eingebunden, sondern im gezeigten Beispiel nur an den Maschenreihen 16₁, 16₂, dann 16₄,16₅ und 16₇, Dazwischen verläuft der Musterfaden 12 freiliegend. Der Muster^{f}aden verläuft zick-zack-förmig am Grundgewirk.

Die Figur 2 zeigt ein weiteres Ausführungsbeispiel eines Flächengebildes, welches im wesentlichen jenem der Figur 1 entspricht, sodass gleiche Teile mit gleichen Bezugszeichen versehen sind. Im Gegensatz zum Beispiel der Figur 1 sind die Hilfskettfäden bzw. deren Maschenstäbchen 14a nebeneinanderliegend angeordnet. Der Musterfaden 12a ist so gelegt, dass er seitlich über das Grundgewirk 2 hinausragende Fransen 18 bildet. Zur Herstellung der Fransen sind die in Figur 2 angedeuteten Stecher 20 erforderlich, die beim seitlichen Auslenken des Musterfadens 12a in dessen Bewegungsbereich eingefahren werden und ein Zurückziehen des Musterfadens beim weiteren Legen desselben verhindern. Mit dem seitlich vorstehenden Musterfaden kann auch ein weiteres Grundgewirk analog angeschlossen werden (nicht dargestellt).

Gegenbenenfalls ist es auch möglich, einen zusätzlichen Hilfskettfaden 14b ausserhalb des Grundgewirkes anzuordnen, wie dies auf der linken Seite der Figur 3 gestrichelt angedeutet ist. Dadurch lassen sich der Mustereffekt bzw. die Stabilität der angeordneten Fransen erhöhen.

Die Figur 3 zeigt ein weiteres textiles Flächengebilde, mit einem Grundgewirk, welches zu Maschenstäbchen 4 gewirkte Kettfäden 6 aufweist, die durch Schüsse 8 eines Schussfadens verbunden sind. Dieses Flächengebilde enthält drei in Bahnen 21a, 21b, 21c schussartig angeordnete Musterfäden 12b, 12c, 12d, die jeweils über drei Maschenstäbchen der Kettfäden 6 verlaufen. Die Kopfenden der zick-zack-förmig gelegten Musterfäden sind jeweils mittels eines Hilfskettfadens 14c, 14d am Grundgewirk angebunden, wobei die Hilfskettfäden jeweils zusammen mit einem Kettfaden 6 zu Maschenstäbchen 4a, 4b verwirkt sind. An den mittleren Maschenstäbchen 4b sind jeweils die Kopfenden der Schlaufen der Musterfäden 12b, 12c, 12d benachbarter Bahnen 21a, 21b bzw. 21b, 21c mittels eines Hilfskettfadens 14d gemeinsam am Grundgewirk befestigt. Die Musterfäden 12b, 12c, 12d können verschiedene Farben aufweisen, wodurch beispielsweise ein Flächengebilde mit drei verschiedenen Farbbahnen gebildet ist.

Die Figur 4 zeigt ein textiles Flächengebilde, welches jenem der Figur 2 entspricht, wobei jedoch der in Fransen gelegte Musterfaden 12a mittels Hilfskettfäden 14e am Grundgewirk befe.- stigt sind, die zu Maschenstäbchen 4c verwirkt sind, welche unabhängig von den Maschenstäbchen der Kettfäden 6 sind und lediglich den Musterfaden 12a und den Schussfaden 10 des Grundgewirkes einschliessen.

Die Figuren 5 und 6 zeigen den Wirkbereich einer Kettenwirkmaschine zur Herstellung des oben erwähnten textilen Flächengebildes. Der übrige Aufbau einer solchen Kettenwirkmaschine ist hinlänglich bekannt und beispielsweise in den eingangs genannten Druckschriften beschrieben. Die Kettenwirkmaschine enthält eine Abschlagplatine 22, in der hin- und hergehende Wirknadeln 24, beispielsweise Häkelnadeln, geführt sind. Die Figur 5 zeigt die Ausgangsstellung, in der die Wirknadeln 24 in der zurückgezogenen Stellung nach dem Abschlagen der Maschen gezeigt sind. Das fertige Flächengebilde 26 wird nach unten mittels einer Abzugsvorrichtung 27 abgezogen. Den Wirknadeln ist ein Schussfadenführer 28 zugeordnet, der an einer Schusslegestange 30 angeordnet ist und zum Zuführen des Schussfadens 10 dient. Weiter sind Kettfadenführer 32 vorhanden, die an einer Kettenlegeschiene 34 angeordnet sind und die Kettfäden 6 den Wirknadeln 24 zuführen. Mit diesen Einrichtungen kann das Grundgewirk hergestellt werden.

Zur Musterung des Grundgewirkes dienen Hilfskettfadenführer 36, die an einer Hilfskettenlegestange 38 angeordnet sind. Die Hilfskettfadenführer 36 sind vorne, d.h. auf der Seite der Kettfadenführer 32 angeordnet, die dem Schussfadenführer 28 abgewandt ist. Zwischen dem Hilfskettfadenführer 36 und dem Kettfadenführer 32 ist der Musterfadenführer 40 angeordnet, der an einer Musterfadenlegestange 42 befestigt ist. Zur Schlaufenbildung des Musterfadens ist schliesslich ein Stecher 20 vorhanden, der an einer entsprechenden Führungstange 44 befestigt ist und in die Laufbahn des seitlich ausgelenkten Musterfadens 12a eingeschwenkt werden kann. Zur Bildung von seitlich des Grundgewirkes anzuordnenden Fransen 18 kann der Stecher 20 ausserhalb des Endes der Wirknadelreihe zwischen dem Schussfadenführer 28 und dem Kettfadenführer 32 angeordnet sein.

Die Herstellung des Flächegebildes erfolgt in der Weise, dass nach dem Abschlagen der Maschen, wie dies in Figur 5 dargestellt ist, mittels des Schussfadenführers 28 und des Musterfadenführers 40 der Schussfaden 10 und der Musterfaden 12a in der gewünschten Weise gelegt werden. Der Stecher 20 sorgt dabei dafür, dass der Musterfaden 12a nicht glattgezogen wird sondern eine Franse bzw. Schlaufe bildet. Sobald der Schussfaden 10 und der Musterfaden 12a gelegt sind, werden die Wirknadeln 24 in die in Figur 6 gezeigte Stellung ausgefahren und der Kettfaden 6 mittels des Kettfadenführers 32 und der Hilfskettfaden 14 mittels des Hilfskettfadenführers 36 über die Wirknadeln 24 gelegt. Beim Zurückziehen der Wirknadeln 24 in die in Figur 5 gezeigte Stellung werden dann die von der Wirknadel aufgenommenen Kettfäden 6 und Hilfskettfäden 14 durch die am Nadelschaft befindlichen Maschenschleifen 46 gezogen und letztere abgeschlagen.

## Patentansprüche

1. Textiles Flächengebilde, bei dem mindestens ein Musterfaden (12, 12a, 12b, 12c, 12d) mit einem Grundgewirk (2) verbunden ist, welches aus Kettfäden (6) gebildete Maschenstäbchen (4) aufweist, die mittels Schussfäden (10) verbunden sind, dadurch gekennzeichnet, dass mindestens ein Musterfaden (12,12a, 12b, 12c, 12d) auf einer Seite mindestens eines Grundgewirkes (2) schussartig mustergemäss gelegt und mindestens abschnittweise mittels mindestens eines Maschenstäbchens aus Hilfskettfäden (14, 14a, 14b, 14c, 14d, 14e) am Grundgewirk (2) angebunden ist.

2. Flächengebilde nach Anspruch 1, dadurch gekennzeichnet, dass mindestens ein Hilfskettfaden (14, 14a, 14c, 14d) zusammen mit einem Kettfaden (6) zu einem gemeinsamen Maschenstäbchen verwirkt ist.

3. Flächengebilde nach Anspruch 1, dadurch gekennzeichnet, dass mindestens ein Hilfskettfaden (14b, 14e) zu einem von den Kettfäden (6) unabhängigen Maschenstäbchen (4c) verwirkt ist.

4. Flächengebilde nach Anspruch 3, dadurch gekennzeichnet, dass das Maschenstäbchen (4c) des Hilfskettfadens (14e) innerhalb des Grundgewirkes angeordnet ist und den Musterfaden (12a) und Schussfäden (10) eingebunden enthält.

5. Flächengebilde nach Anspruch 3, dadurch gekennzeichnet, dass das Maschenstäbchen des Hilfskettfadens (14b) ausserhalb des Grundgewirkes (2) angeordnet ist.

6. Flächengebilde nach Anspruch 1, dadurch gekennzeichnet, dass mindestens zwei Maschenstäbchen aus Hilfskettfäden (14a) benachbart angeordnet sind.

7. Flächengebilde nach Anspruch 1, dadurch gekennzeichnet, dass aus Hilfskettfäden (14, 14b, 14c, 14d, 14e) gebildete Maschenstäbchen (4b, 4c) mit Abstand voneinander angeordnet sind.

8. Flächengebilde nach Anspruch 1, dadurch gekennzeichnet, dass der Musterfaden (12a) fransenartig und gegebenenfalls über das Grundgewirk (2) seitlich vorstehend angeordnet ist.

9. Flächengebilde nach Anspruch 8, dadurch gekennzeichnet, dass der über das Grundgewirk seitlich vorstehende Musterfaden mit einem weiteren Grundgewirk verbunden ist.

10. Flächengebilde nach Anspruch 1, dadurch gekennzeichnet, dass der Musterfaden (12, 12a, 12b, 12c, 12d) an beliebigen Maschenreihen (16) angebunden ist.

11. Flächengebilde nach Anspruch 1, dadurch gekennzeichnet, dass der Musterfaden (12, 12a, 12b, 12c, 12d) ein elastischer Faden ist.

12. Flächengebilde nach Anspruch 1, dadurch gekennzeichnet, dass der Musterfaden (12, 12a, 12b, 12c, 12d) dicker ist als die Fäden (6, 10) des Grundgewirkes (2) und des Hilfskettfadens (14, 14a, 14b, 14c, 14d, 14e).

13. Flächengebilde nach Anspruch 1, dadurch gekennzeichnet, dass es mindestens zwei Musterfäden (12b, 12c, 12d) aufweist, die vorzugsweise in Bahnen (21a, 21b, 21c) angeordnet sind.

14. Verfahren zur Herstellung des Flächengebildes nach Anspruch 1, wobei aus Kettfäden (6) Maschenstäbchen (4, 4a, 4b) gewirkt und diese mittels eines Schussfadens (10) zu einem Grundgewirk (2) verbunden werden, wobei weiter gleichzeitig mindestens ein Musterfaden (12, 12a, 12b, 12c, 12d) angeordnet wird, dadurch gekennzeichnet, dass man den Musterfaden (12,12a, 12b, 12c, 12d) an einer Seite des Grundgewirks (2) schussartig mustergemäss legt und mittels mindestens eines Hilfskettfadens (14, 14a, 14c, 14d, 14e) mit dem Grundgewirk (2) verbindet.

15. Verfahren nach Anspruch 14, dadurch gekennzeichnet, dass man einen Hilfskettfaden (14,14a, 14c, 14d) zusammen mit einem Kettfaden (6) zu einem gemeinsamen Maschenstäbchen (4, 4a, 4b) verwirkt und den Musterfaden (12,12a, 12b, 12c, 12d) zwischen dem Kettfaden (6) und dem Hilfskettfaden (14, 14a, 14c, 14d) einbindet.

16. Verfahren nach Anspruch 14, dadurch gekennzeichnet, dass man mindestens aus einem Hilfskettfaden (14b, 14e) ein von den Kettfäden (6) unabhängiges Maschenstäbchen (4c) bildet und darin die Schussfäden (10) und den Musterfaden (12a) einbindet.

17. Verfahren nach Anspruch 16, dadurch gekennzeichnet, dass man das von den Kettfäden (6) unabhängige Maschenstäbchen (14b) ausserhalb des Grundgewirkes anordnet.

18. Kettenwirkmaschine zur Durchführung des Verfahrens nach Anspruch 14, mit quer zu einer Abschlagplatine (22) hinund hergehend geführten Wirknadeln (24), denen mindestens eine Schusslegestange (30) mit mindestens einem Schussfadenführer (28) sowie eine Kettenlegeschiene (34) mit Kettfadenführern (32) sowie mindestens eine Musterfadenlegestange (42) mit mindestens einem Musterfadenführer (40) zugeordnet sind, dadurch gekennzeichnet, dass vor dem Schussfadenführer (28) und vor dem Kettfadenführer (32) eine Hilfskettenlegestange (38) mit mindestens einem Hilfskettfadenführer (36) angeordnet ist, wobei die Musterfadenlegestange (42) mit dem Musterfadenführer (40) zwischen den Kettfadenführern (32) und dem Hilfskettfadenführer (36) angeordnet ist.

19. Kettenwirkmaschine nach Anspruch 18, dadurch gekennzeichnet, dass sie mindestens einen in die Laufbahn eines seitlich ausgelenkten Musterfadens (12a) ein- und ausfahrbaren Stecher (20) aufweist, der zwischen dem Schussfadenführer (28) und den Kettfadenführern (32) angeordnet ist.

20. Kettenwirkmaschine nach Anspruch 18, dadurch gekennzeichnet, dass der Hilfskettfadenführer (36) in der Fadeneinlegestellung in die Wirknadel den Musterfadenführer (40) kreuzt.

## Revendications

1. Structure de surface textile dans laquelle au moins un fil créateur de dessin (12, 12a, 12b, 12c, 12d) est relié à un tricot de base (2) qui présente des files de mailles formées par des fils de chaîne (6), qui sont reliées par des fils de trame (10), caractérisée en ce qu'au moins un fil créateur de dessin (12, 12a, 12b, 12c, 12d) est déposé sur un côté au moins d'un tricot de base (2) à la façon d'une trame et suivant le dessin et est relié au tricot de base (2) au moins par tronçons à l'aide d'au moins une file de mailles constituée de fils de chaîne auxiliaires (14, 14a, 14b, 14c, 14d, 14e).

2. Structure de surface suivant la revendication 1, caractérisée en ce qu'au moins un fil de chaîne auxiliaire (14, 14a, 14c, 14d) est tricoté ensemble avec un fil de chaîne (6) pour former une file de mailles commune.

3. Structure de surface suivant la revendication 1, caractérisée en ce qu'au moins un fil de chaîne auxiliaire (14b, 14e) est tricoté pour former une file de mailles (4c) indépendante des fils de chaîne (6).

4. Structure de surface suivant la revendication 3, caractérisée en ce que la file de mailles (4c) du fil de chaîne auxiliaire (14e) est disposée à l'intérieur du tricot de base et contient le fil créateur de dessin (12a) et des fils de trame (10).

5. Structure de surface suivant la revendication 3, caractérisée en ce que la file de mailles du fil de chaîne auxiliaire (14b) est disposée à l'extérieur du tricot de base (2).

6. Structure de surface suivant la revendication 1, caractérisée en ce qu'au moins deux files de mailles de fils de chaîne auxiliaires (14e) sont disposées l'une près de l'autre.

7. Structure de surface suivant la revendication 1, caractérisée en ce que les files de mailles (4b, 4c) formées de fils de chaîne auxiliaires (14, 14b, 14c, 14d, 14e) sont disposées à distance l'une de l'autre.

8. Structure de surface suivant la revendication 1, caractérisée en ce que le fil créateur de dessin (12a) est disposé à la manière d'une frange et éventuellement en saillie latérale au-dessus du tricot de base (2).

9. Structure de surface suivant la revendication 8, caractérisée en ce que le fil créateur de dessin disposé en saillie latérale au-dessus du tricot de base (2) est relié à un autre tricot de base.

10. Structure de surface suivant la revendication 1, caractérisée en ce que le fil créateur de dessin (12,12a, 12b, 12c, 12d) est relié à des séries de mailles (16) quelconques.

11. Structure de surface suivant la revendication 1, caractérisée en ce que le fil créateur de dessin (12, 12a, 12b, 12c, 12d) est un fil élastique.

12. Structure de surface suivant la revendication 1, caractérisée en ce que le fil créateur de dessin (12, 12a, 12b, 12c, 12d) est plus gros que les fils (6, 10) du tricot de base (2) et que le fil de chaîne auxiliaire (14, 14a, 14b, 14c, 14d, 14e).

13. Structure de surface suivant la revendication 1, caractérisée en ce qu'elle comporte au moins deux fils créateurs de dessin (12b, 12c, 12d) qui sont disposés de préférence en nappes (21 a, 21 b, 21 c).

14. Procédé pour la fabrication de la structure de surface suivant la revendication 1, où des files de mailles (4, 4a, 4b) sont tricotées à partir de fils de chaîne (6) et où celles-ci sont reliées en un tricot de base au moyen d'un fil de trame (10) et où, en outre, en même temps, est disposé un fil créateur de dessin (12, 12a, 12b, 12c, 12d), caractérisé en ce qu'on pose le fil créateur de dessin (12, 12a, 12b, 12c, 12d) d'un côté du tricot de base (2) à la façon d'une trame et conformément au dessin et en ce qu'on le relie à l'aide d'au moins un fil de chaîne auxiliaire (14,14a, 14c, 14d, 14e) au tricot de base (2).

15. Procédé suivant la revendication 14, caractérisé en ce qu'on tricote ensemble un fil de chaîne auxiliaire (14, 14a, 14c, 14d) avec un fil de chaîne (6) pour en former une file de mailles commune (4, 4a, 4b) et en ce qu'on incorpore le fil créateur de dessin (12, 12a, 12b, 12c, 12d) entre le fil de chaîne (6) et le fil de chaîne auxiliaire (14, 14a, 14c, 14d).

16. Procédé suivant la revendication 14, caractérisé en ce qu'on forme, à partir d'au moins un fil de chaîne auxiliaire (14b, 14e) une file de mailles (4c) indépendante des fils de chaîne (6) et en ce qu'on incorpore dans celle-ci les fils de trame (10) et le fil créateur de dessin (12a).

17. Procédé suivant la revendication 16, caractérisé en ce qu'on dispose la file de mailles (14b) indépendante des fils de chaîne (6) à l'extérieur du tricot de base.

18. Machine à tricoter des chaînes, pour la mise en oeuvre du procédé suivant la revendication 14, avec des aiguilles à tricoter (24) guidées pour aller dans un sens et dans l'autre transversalement à une platine d'arrêt (22), auxquelles on associe au moins une barre de pose de trame (30) avec au moins un guide de fil de trame (28) ainsi qu'un rail de pose de chaîne (34) avec des guides de fils de chaîne (32) ainsi qu'avec au moins une barre de pose de fils créateurs de dessin (42), avec au moins un guide de fils créateurs de dessin (40), caractérisée en ce que, devant le guide de fils de trame (28) et devant le guide de fils de chaîne (32) est disposée une barre de pose de fils de chaîne auxiliaires (38) avec au moins un guide de fils de chaîne auxiliaires (36), la barre de pose de fils créateurs de dessin (42) avec le guide de fils créateurs de dessin (40) étant disposée entre les guides de fils de chaîne (32) et le guide de fils de chaîne auxiliaires (36).

19. Machine à tricoter des chaînes suivant la revendication 18, caractérisée en ce qu'elle comporte au moins un piquoir (20) pouvant entrer dans et sortir de la trajectoire d'un fil créateur de dessin décalé latéralement (12a), ce piquoir étant disposé entre le guide de fils de trame (28) et les guides de fils de chaîne (32).

20. Machine à tricoter des chaînes suivant la revendication 18, caractérisée en ce que le guide de fils de chaîne auxiliaires (36), dans la position d'incorporation de fils dans les aiguilles à tricoter, croise le guide de fil créateur de dessin (40).

## Claims

1. A flat-shaped textile article, in the case of which at least one pattern thread (12, 12a, 12b, 12c, 12d) is connected to a basic knit (2) which has stitch wales (4) which are formed from warp threads (6) and which are connected by means of weft threads (10), characterised in that at least one pattern thread (12,12a, 12b, 12c, 12d) is placed in a weft-like manner in accordance with the pattern on one side of at least one basic knit (2) and is tied to the basic knit (2) at least in sectors by means of at least one stitch wale consisting of auxiliary warp threads (14, 14a, 14b, 14c, 14d, 14e).

2. A flat-shaped article according to claim 1, characterised in that at least one auxiliary warp thread (14, 14a, 14c, 14d) is knitted together with a warp thread (6) to form a common stitch wale.

3. A flat-shaped article according to claim 1, characterised in that at least one auxiliary warp thread (14b, 14e) is knitted to form a stitch wale (4c) which is independent of the warp threads (6).

4. A flat-shaped article according to claim 3, characterised in that the stitch wale (4c) of the auxiliary warp thread (14e) is arranged inside the basic knit and contains the pattern thread (12a) and weft threads (10) bound-in.

5. A flat-shaped article according to claim 3, characterised in that the stitch wale of the auxiliary warp thread (14b) is arranged outside the basic knit (2).

6. A flat-shaped article according to claim 1, characterised in that at least two stitch wales consisting of auxiliary warp threads (14a) are arranged contiguously.

7. A flat-shaped article according to claim 1, characterised in that stitch wales (4b, 4c) formed from auxiliary warp threads (14,14b, 14c, 14d, 14e) are arranged at a spacing from one another.

8. A flat-shaped article according to claim 1, characterised in that the pattern thread (12a) is arranged in a fringe-like manner and possibly protrudes laterally beyond the basic knit (2).

9. A flat-shaped article according to claim 8, characterised in that the pattern thread protruding laterally beyond the basic knit is connected to a further basic knit.

10. A flat-shaped article according to claim 1, characterised in that the pattern thread (12, 12a, 12b, 12c, 12d) is tied to any desired stitch courses (16).

11. A flat-shaped article according to claim 1, characterised in that the pattern thread (12, 12a, 12b, 12c, 12d) is an elastic thread.

12. A flat-shaped article according to claim 1, characterised in that the pattern thread (12, 12a, 12b, 12c, 12d) is thicker than the threads (6, 10) of the basic knit (2) and of the auxiliary warp thread (14, 14a, 14b, 14c, 14d, 14e).

13. A flat-shaped article according to claim 1, characterised in that it has at least two pattern threads (12b, 12c, 12d) which are preferably arranged in paths (21a, 21b, 21c).

14. A method of producing the flat-shaped article according to claim 1, in which respect stitch wales (4, 4a, 4b) are knitted from warp threads (6) and these are connected by means of a weft thread (10) to form a basic knit (2), in which respect furthermore simultaneously at least one pattern thread (12, 12a, 12b, 12c, 12d) is arranged, characterised in that the pattern thread (12, 12a, 12b, 12c, 12d) is placed in a weft-like manner in accordance with the pattern at one side of the basic knit (2) and is connected to the basic knit (2) by means of at least one auxiliary warp thread (14, 14a, 14c, 14d, 14e).

15. A method according to claim 14, characterised in that an auxiliary warp thread (14, 14a, 14c, 14d) is knitted together with a warp thread (6) to form a common stitch wale (4, 4a, 4b) and the pattern thread (12, 12a, 12b, 12c, 12d) is bound-in between the warp thread (6) and the auxiliary warp thread (14, 14a, 14c, 14d).

16. A method according to claim 14, characterised in that from at least one auxiliary warp thread (14b, 14e) a stitch wale (4c) is formed which is independent of the warp threads (6) and the weft threads (10) and the pattern thread (12a) are bound therein.

17. A method according to claim 16, characterised in that the stitch wale (14b) which is independent of the warp threads (6) is arranged outside the basic knit.

18. A warp knitting loom for carrying out the method according to claim 14, having knitting needles (24) which are reciprocratingly conducted transversely to a knock-over bar (22) and with which are associated at least one weft placing rod (30) having at least one weft thread guide (28) as well as a warp placing rail (34) having warp thread guides (32) as well as at least one pattern thread placing rod (42) having at least one pattern thread guide (40), characterised in that an auxiliary warp placing rod (38) having at least one auxiliary warp thread guide (36) is arranged in front of the weft thread guide (28) and in front of the warp thread guide (32), in which respect the pattern thread placing rod (42) with the pattern thread guide (40) is arranged between the warp thread guides (32) and the auxiliary warp thread guide (36).

19. A warp knitting loom according to claim 18, characterised in that it has at least one pin (20) which can be run into and out of the path of a laterally deflected pattern thread (12a) and which is arranged between the weft thread guide (28) and the warp thread guides (32).

20. A warp knitting loom according to claim 18, characterised in that the auxiliary warp thread guide (36) crosses the pattern thread guide (40) in the position inserting the thread into the knitting needle.
